# FASCICULE DE BREVET EUROPEEN

(11) **EP 1 337 739 B1**
(45) Date de publication et mention de la délivrance du brevet: **20.12.2006**
(21) Numéro de dépôt: 00985372.2
(22) Date de dépôt: 30.11.2000
(51) Int. Cl.: F01D 17/14, F04D 29/46

(54) **TURBOCOMPRESSEUR A GEOMETRIE VARIABLE AVEC PISTON COULISSANT**
ABGASTURBOLADER MIT VARIABLER GEOMETRIE UND EINEM RINGSCHIEBER
VARIABLE GEOMETRY TURBOCHARGER WITH SLIDING PISTON

(43) Date de publication de la demande: 27.08.2003
(73) Titulaire: Honeywell Garrett SA, 88150 Thaon-les-Vosges (FR)
(72) Inventeur: PERRIN, Jean-Luc, Hubert, Honeywell Garrett SA, F-88150 Thaon-les-Vosges (FR); ESPASA, Olivier, Honeywell Garrett SA, F-88150 Thaon-les-Vosges (FR); RUFFINONI, Marylène, Honeywell Garrett SA, F-88150 Thaon-les-Vosges (FR); LOMBARD, Alain, René, Honeywell Garrett SA, F-88150 Thaon-les-Vosges (FR); MULLER, Philippe, Joseph, Honeywell Garrett SA, F-88150 Thaon-les-Vosges (FR)
(74) Mandataire: Freeman, Jacqueline Carol
(86) Numéro de dépôt international: PCT/FR2000/003350
(87) Numéro de publication internationale: WO 2002/044527

(56) Documents cités:
- EP-A- 0 678 657
- DE-C- 4 303 520
- FR-A- 1 054 895
- US-A- 2 431 398
- US-A- 2 874 642
- US-A- 3 079 127
- US-A- 4 419 046
- US-A- 4 499 732
- US-A- 4 557 665
- US-A- 4 586 336

## Description

### ARRIERE-PLAN DE L'INVENTION

### Domaine de l'Invention

La présente invention concerne d'une manière générale des turbocompresseurs à géométrie variable. Plus particulièrement, elle vise un turbocompresseur comportant un piston coulissant qui crée une entrée de turbine à tuyère variable avec des ailettes s'étendant en travers de la tuyère dans une position fermée du piston.

### Description de l'Art Antérieur

Les turbocompresseurs à haut rendement emploient des systèmes à géométrie variable pour les tuyères d'entrée de la turbine afin d'augmenter les performances et le rendement aérodynamique. De façon typique, les systèmes à géométrie variable pour turbocompresseurs sont de deux types, à savoir à ailettes pivotantes et à piston. Le type à ailettes pivotantes, illustré par exemple par le brevet US N°5 947 681 intitulé "Pressure Balanced Dual Axle Variable Nozzle Turbocharger", comporte une pluralité d'ailettes individuelles placées dans la tuyère d'entrée de turbine et qu'on peut faire pivoter pour diminuer ou augmenter la section de tuyère et le volume de fluide. Le type à piston, qui est illustré par exemple par les brevets US N°5 214 920 et 5 231 831 tous deux intitulés "Turbocharger Apparatus" et le brevet US N°5 441 383 intitulé "Variable Exhaust Driven Turbochargers", emploie un piston ou une paroi cylindrique qui est déplaçable concentriquement à l'axe de rotation de la turbine pour réduire la section de l'entrée de tuyère. Dans la plupart des cas, le turbocompresseur à géométrie variable du type à piston comprend des ailettes ayant un angle d'attaque fixe par rapport au flux d'air, qui sont montées sur le piston ou sur une paroi de tuyère fixe à l'opposé du piston et qui sont reçues dans des rainures ménagées dans la surface opposée pendant le mouvement du piston.

Dans les turbocompresseurs à géométrie variable du type à piston de l'art antérieur, tel que, par exemple, les documents EP 0 678 657 ou US 4 557 665, le problème a été d'obtenir les performances aérodynamiques maximales tout en admettant des tolérances pour les surfaces coopérantes, en particulier pour les ailettes et les rainures de réception, ménagées dans une surface radiale du piston, qui sont employées dans la plupart des réalisations et qui sont soumises à des variations de température et des contraintes mécaniques très élevées, et également de prévoir des moyens de commande du piston dans une configuration facile à fabriquer.

### RESUME DE L'INVENTION

Un turbocompresseur utilisant la présente invention comprend un turbocompresseur à géométrie variable de tuyère de turbine, comprenant
un corps de turbine qui reçoit les gaz d'échappement d'un collecteur d'échappement d'un moteur à combustion interne à une entrée et qui comporte une sortie d'évacuation, un corps de compresseur ayant une entrée d'air et une première volute, et un corps central placé entre le corps de turbine et le corps de compresseur ;
une roue de turbine montée dans le corps de turbine pour extraire l'énergie du gaz d'échappement, la dite roue de turbine accouplée à un arbre qui sort du corps de turbine et passe dans un alésage d'arbre du corps central ;
un palier monté dans l'alésage d'arbre du corps central, le dit palier supportant l'arbre pour un mouvement de rotation ;
une roue de compresseur accouplée à l'arbre, à l'opposé de la roue de turbine, et contenue dans le corps de compresseur ;
un piston sensiblement cylindrique, concentrique à la roue de turbine et déplaçable parallèlement à l'axe de rotation de la roue de turbine ; le piston ayant une surface radiale;
un bouclier thermique pris à sa circonférence extérieure entre le corps de turbine et le corps central et s'étendant radialement vers l'intérieur, vers l'axe de rotation, le dit bouclier thermique ayant en outre une pluralité d'ailettes qui sont sensiblement parallèles à l'axe de rotation ; et
des moyens pour déplacer le piston d'une première position dans laquelle la surface radial du piston est en contact avec l'extrémité des ailettes à une deuxième position éloignée du bouclier thermique, dans laquelle la surface radiale est espacée de l'extrémité des ailettes de façon à créer un canal annulaire ouvert entre l'extrémité des ailettes et la surface radiale du piston, permettant un écoulement partiel des gaz d'échappement venant de l'entrée de gaz de turbine à travers le canal annulaire ouvert directement sur la roue de turbine.

### BREVE DESCRIPTION DES DESSINS

Les détails et aspects de la présente invention seront mieux compris à la lumière de la description détaillée ci-après et des dessins dans lesquels
la figure 1 est une vue en élévation et en coupe d'un turbocompresseur employant un mode de réalisation de l'invention, le piston étant dans la position fermée ;
la figure 2 est une vue en élévation et en coupe du turbocompresseur de la figure 1, le piston étant dans la position ouverte ;
la figure 3 est une vue en élévation et en coupe partielle d'un deuxième mode de réalisation de l'invention avec une étanchéité à joints décalés pour le piston, le piston étant dans la position fermée ; et
la figure 4 est une vue en élévation et en coupe partielle du mode de réalisation de la figure 3, le piston étant dans la position ouverte.

### DESCRIPTION DETAILLEE DE L'INVENTION

On se reporte aux dessins. La figure 1 représente un mode de réalisation de l'invention pour un turbocompresseur 10 qui comprend un corps de turbine 12, un corps central 14 et un corps de compresseur 16. Une roue de turbine 18 est accouplée par un arbre 20 à une roue de compresseur 22. La roue de turbine convertit l'énergie des gaz d'échappement d'un moteur à combustion interne amenés par un collecteur d'échappement (non représenté) à une volute 24 dans le corps de turbine. Les gaz d'échappement se détendent dans la turbine et sortent du corps de turbine par une sortie 26.

Le corps de compresseur comprend une entrée 28 et une volute de sortie 30. Une plaque arrière 30 est reliée par des boulons 34 au corps de compresseur. La plaque arrière est elle-même fixée au corps central au moyen de boulons (non représentés) ou coulée solidairement du corps central. Un collier de serrage en V 40 et des broches d'alignement 42 relient le corps de turbine au corps central.

Un palier 50 monté dans l'alésage 52 du corps central supporte l'arbre en rotation. Un manchon 58 est tenu entre la surface de butée et la roue de compresseur. Une garniture rotative 60, telle qu'un anneau de piston, assure une étanchéité entre le manchon et la plaque arrière.

Le mécanisme à géométrie variable de la présente invention comprend un piston sensiblement cylindrique 70 reçu dans le corps de turbine en alignement concentrique avec l'axe de rotation de la turbine. Le piston est déplaçable longitudinalement par l'intermédiaire d'un croisillon 72, comportant trois branches dans le mode de réalisation représenté, qui est attaché au piston et attaché à une tige de manoeuvre 74. La tige de manoeuvre est reçue dans un manchon 76 qui traverse le corps de turbine et elle est reliée à un actionneur 77. Dans le mode de réalisation représenté, l'actionneur est monté sur des bossages du corps de turbine par l'intermédiaire d'un support 78.

Le piston coulisse dans le corps de turbine par l'intermédiaire d'un insert à faible frottement 82. Une garniture d'étanchéité cylindrique 84 est insérée entre le piston et l'insert. Le piston est déplaçable à partir d'une position fermée représentée sur la figure 1, dans laquelle la section de la tuyère d'entrée à la turbine à partir de la volute 24 est sensiblement réduite. Dans une position d'ouverture totale, une saillie radiale 86 du piston bute contre une face 88 de l'insert pour limiter le déplacement du piston.

Des ailettes de tuyère 90 s'étendent à partir d'un bouclier thermique 92. Dans la position fermée du piston, les ailettes sont en contact avec la face de la saillie radiale du piston. La périphérie extérieure du bouclier thermique est tenue entre le corps de turbine et le corps central. Le bouclier est configuré de manière à pénétrer dans la cavité du corps de turbine à partir de l'interface entre le corps central et le corps de turbine et il constitue une paroi intérieure pour la tuyère d'entrée de la turbine.

La figure 2 représente le turbocompresseur de la figure 1 lorsque le piston 70 est dans la position ouverte. Un canal annulaire ouvert 94 est créé entre les ailettes et la face de la saillie radiale. Le flux de gaz d'échappement à travers les ailettes et le canal annulaire qui constitue la tuyère ouverte est stabilisé en direction par les ailettes. La modulation du flux de tuyère peut être effectuée par positionnement du piston à des points désirés entre la position d'ouverture totale et la position de fermeture totale.

Le système de manoeuvre du piston, dans le mode de réalisation représenté, est un actionneur pneumatique 77 fixé à un support 78 comme représenté sur les figures 1 et 2.

La figure 3 représente un deuxième mode de réalisation de l'invention incorporant un piston 70a qui est fabriqué à partir d'une feuille de métal ou par coulée d'une paroi mince ayant une section transversale sensiblement en U de manière à comprendre un anneau extérieur 94 parallèle au direction de translation du piston et un anneau intérieur 96 s'étendant jusqu'à une fixation à une plaque 98 pour connexion à la tige de manoeuvre 74. L'anneau extérieur du piston est reçu dans une rainure 100 du corps de turbine, et l'anneau intérieur est reçu étroitement par la paroi circonférentielle intérieure de la sortie du corps de turbine, ce qui crée une étanchéité à joints décalés pour le piston. Dans la position fermée, l'âme du piston en U vient en contact avec les ailettes pour définir la tuyère de section minimale.

La figure 4 représente le mode de réalisation de la figure 3, le piston étant dans la position ouverte et l'âme du U étant éloignée des ailettes pour obtenir l'espace annulaire libre (94) précédemment décrit pour la tuyère ouverte produisant une section maximale d'entrée de tuyère. Le contact du bord de l'anneau extérieur 84 avec l'extrémité de la rainure 100 ou, en variante, le contact de l'âme du U avec la face adjacente 88a du corps de turbine limite la course du piston.

L'invention ayant été décrite en détail comme requis par les règles de protection, des modifications et des substitutions aux modes de réalisation spécifiques décrits ici apparaîtront aux hommes de l'art. Ces modifications et substitutions entrent dans le cadre de la présente invention comme défini dans les revendications annexées.

## Revendications

1. Turbocompresseur (10) à géométrie variable de tuyère de turbine, comprenant
un corps de turbine (12) recevant les gaz d'échappement d'un collecteur d'échappement d'un moteur à combustion interne à une entrée (24) et ayant une sortie d'échappement (26), un corps de compresseur (16) ayant une entrée d'air (28) et une première volute (30), et un corps central (14) entre le corps de turbine et le corps de compresseur ;
une roue de turbine (18) montée dans le corps de turbine et extrayant l'énergie des gaz d'échappement, la dite roue de turbine étant accouplée à un arbre (20) qui sort du corps de turbine et passe dans un alésage d'arbre (52) du corps central ;
un palier (50) monté dans l'alésage d'arbre du corps central, le dit palier supportant l'arbre en rotation ;
une roue de compresseur (22) accouplée à l'arbre à l'opposé de la roue de turbine et contenue dans le corps de compresseur ;
un piston sensiblement cylindrique (70), concentrique à la roue de turbine (18) et déplaçable parallèlement à l'axe de rotation de la roue de turbine ; le piston ayant une surface radiale ;
un bouclier thermique (92) pris à sa circonférence extérieure entre le corps de turbine et le corps central et s'étendant radialement vers l'intérieur, vers l'axe de rotation, le dit bouclier thermique ayant en outre une pluralité d'ailettes (90) qui sont sensiblement parallèles à l'axe de rotation ; et
des moyens pour déplacer le piston (70) d'une première position dans laquelle la surface radiale du piston est en contact avec l'extrémité des ailettes à une deuxième position éloignée du bouclier thermique, dans laquelle la surface radiale est espacée de l'extrémité des ailettes de façon à créer un canal annulaire ouvert (94) entre l'extrémité des ailettes et la surface radiale du piston, permettant un écoulement partiel des gaz d'échappement venant de l'entrée de gaz de turbine (24) à travers le canal annulaire ouvert (94) directement sur la roue de turbine (18).

2. Turbocompresseur selon la revendication 1, dans lequel le piston (70a) a une section en forme de U à paroi mince formant un anneau extérieur (94) et un anneau intérieur (96) reliés par une âme, le dit anneau extérieur étant étroitement reçu dans une rainure cylindrique (100) du corps de turbine (12) et le dit anneau intérieur étant en contact étroit avec une surface circonférentielle intérieure de la sortie d'échappement, les dits anneaux intérieur et extérieur agissant comme des joints d'étanchéité décalés, et la dite âme étant en contact avec les ailettes (90) lorsque le piston est dans la première position.

## Claims

1. A turbocharger (10) having variable turbine nozzle geometry comprising:
a turbine housing (12) receiving exhaust gas from an exhaust manifold of an internal combustion engine at an inlet (24) and having an exhaust outlet (26), a compressor housing (16) having an air inlet (28) and a first volute (30), and a center housing (14) intermediate the turbine housing and compressor housing;
a turbine wheel (18) carried within the turbine housing and extracting energy from the exhaust gas, said turbine wheel connected to a shaft (20) extending from the turbine housing through a shaft bore (52) in the center housing;
a bearing (50) carried in the shaft bore of the center housing, said bearing supporting the shaft for rotational motion;
a compressor wheel (22) connected to the shaft opposite the turbine wheel and enclosed within the compressor housing;
a substantially cylindrical piston (70), concentric with the turbine wheel (18), movable parallel to the axis of rotation of the turbine wheel; the piston having a radial face;
a heat shield (92) engaged at its outer circumference between the turbine housing and center housing and extending radially inward toward the axis of rotation, said heat shield further having a plurality of vanes (90) extending substantially parallel to the axis of rotation; and
means for moving the piston (70) from a first position, in which the radial face of the piston is in contact with the end of the vanes, to a second position, distal from the heat shield, in which the radial face is spaced from the end of the vanes creating an open annular channel (94) intermediate the end of the vanes and the radial face of the piston, allowing partial flow of exhaust gas from the turbine gas inlet (24) through the open annular channel (94) directly onto the turbine wheel (18).

2. A turbocharger as defined in claim 1 wherein the piston (70a) has a thin walled U-shaped cross section forming an outer ring (94) and an inner ring (96) joined by a web, said outer ring closely received in a cylindrical slot (100) in the turbine housing (12) and said inner ring closely contacting an inner circumferential surface of the exhaust outlet, said inner and outer rings acting as staggered seals, and said web contacting the vanes (90) with the piston in the first position.

## Patentansprüche

1. Turbokompressor (10) mit variabler Geometrie des Turbinenrohres, umfassend
einen Turbinenkörper (12) zur Aufnahme der Abgase aus einem Abgassammler eines internen Verbrennungsmotors an einem Einlass (24) und mit einer Austrittsöffnung für Abgase (26), einem Kompressorkörper (16) mit einem Lufteinlass (28) sowie einer ersten Spirale (30) und einem Zentralkörper (14) zwischen dem Turbinen- und dem Kompressorkörper;
ein Turbinenrad (18), das im Turbinenkörper angebracht ist und die Energie aus den Abgasen extrahiert, wobei dieses Turbinenrad an eine Welle (20) gekoppelt ist, die aus dem Turbinenkörper heraus- und in eine Bohrung (52) der Welle des Zentralkörpers übergeht;
ein Lager (50), das in der Bohrung der Welle des Zentralkörpers angebracht ist, wobei dieses Lager die Welle in Rotation unterstützt;
ein Kompressorrad (22), das an die Welle gekoppelt ist, gegenüber des Turbinenrads und innerhalb des Kompressorkörpers;
einen im Wesentlichen zylindrischen Kolben (70), konzentrisch zum Turbinenrad (18) und parallel zur Rotationsachse des Turbinenrads verschiebbar; wobei der Kolben eine radiale Oberfläche aufweist;
einen thermischen Schutzschild (92), der mit seinem äußeren Umfang zwischen dem Turbinenkörper und dem Zentralkörper eingegriffen ist und sich radial nach innen zur Rotationsachse hin erstreckt, wobei der thermische Schutzschild darüber hinaus eine Vielzahl von Turbinenschaufeln aufweist (90), die im Wesentlichen parallel zur Rotationsachse sind, und
Mittel zum Verschieben des Kolbens (70) von einer ersten Position, in der die radiale Oberfläche des Kolbens in Kontakt ist mit dem Ende der Turbinenschaufeln, zu einer zweiten vom thermischen Schutzschild entfernten Position, in der die radiale Oberfläche so vom Ende der Turbinenschaufeln beabstandet ist, dass ein offener ringförmiger Kanal (94) zwischen dem Ende der Turbinenschaufeln und der radialen Oberfläche des Kolbens ensteht, so dass die Abgase vom Gas-Einlass (24) der Turbine durch den offenen ringförmigen Kanal (94) direkt auf das Turbinenrad (18) teilweise strömen können.

2. Turbokompressor nach Anspruch 1, bei dem der Kolben (70a) einen U-förmigen Querschnitt mit dünner Wand hat, wodurch ein äußerer (94) und ein innerer Ring (96), die durch einen Steg verbunden sind, gebildet werden und dieser äußere Ring in einer zylindrischen Rille (100) des Turbinenkörpers (12) dicht aufgenommen ist und der innere Ring in engem Kontakt mit einer inneren peripheren Oberfläche der Austrittsöffnung für Abgase ist, wobei die inneren und äußeren Ringe als gestaffelte Dichtungen fungieren und der erwähnte Steg mit den Turbinenschaufeln (90) Kontakt hat, wenn der Kolben sich in der ersten Position befindet.
